# EUROPÄISCHE PATENTSCHRIFT

(11) **EP 0 599 346 B1**
(45) Veröffentlichungstag und Bekanntmachung des Hinweises auf die Patenterteilung: **02.07.1997**
(21) Anmeldenummer: 93119129.0
(22) Anmeldetag: 26.11.1993
(51) Int. Cl.: H01R 4/38, H01R 4/24, H01R 4/30

(54) **Mehrphasige Abzweigklemme**
Multiphase branch terminal
Borne de branchement à phase multiple

(30) Priorität: 27.11.1992 DE 4240001
(43) Veröffentlichungstag der Anmeldung: 01.06.1994
(73) Patentinhaber: ARCUS ELEKROTECHNIK Alois Schiffmann GmbH, D-81673 München (DE)
(72) Erfinder: Czernek, Georg, D-86415 Mering (DE)
(74) Vertreter: Sajda, Wolf E., Dipl.-Phys.

(56) Entgegenhaltungen:
- EP-A- 0 112 075
- EP-A- 0 514 924
- CH-A- 557 724
- DE-A- 2 430 066
- DE-A- 3 246 878
- DE-B- 1 215 233
- DE-B- 2 335 654
- GB-A- 2 185 159
- US-A- 4 131 257

## Beschreibung

Die Erfindung betrifft eine mehrphasige Abzweigklemme für Kabel mit mehreren, in Kabellängsrichtung verlaufenden isolierten Phasenleitern, mit einem das Kabel umgreifenden geteilten Körper, dessen Teile zusammenspannbar sind und in dem isoliert voneinander in entsprechenden Aufnahmen Hauptkontakte mit Zähnen zum Durchdringen der Isolationen der Phasenleiter angeordnet sind, und mit in den Klemmenkörper eingesetzten Klemmteilen, die den Hauptkontakten zugeordnet sind und dem Anschluß von Abzweigleitern dienen, wobei in ersten und zweiten Gehäusehälften erste und zweite Paare von Klemmteilen für Gruppen von Phasenleitern und Abzweigleitern vorgesehen sind.

Eine derartige Abzweigklemme ist beispielsweise aus der DE-As 23 35 654 bekannt und dient dazu, an ein im Erdreich verlegtes Hauptkabel Anschlußkabel anzuschließen, beispielsweise für einen sogenannten Hausanschluß. Solche Anschlußverbindungen müssen realisierbar sein, ohne das Hauptkabel durchzuschneiden, ohne die Stromversorgung zu unterbrechen und ohne die einzelnen Leiter des Hauptkabels abzuisolieren. Weiterhin ist es erforderlich, daß die entsprechenden Anschlußarbeiten so durchführbar sind, daß einerseits zuverlässige Verbindungen hergestellt werden und andererseits der Monteur aus Sicherheitsgründen nicht mit spannungsführenden Teilen in Berührung kommen kann. Eine weitere Forderung besteht darin, daß die Sicherheit der hergestellten Verbindungen für sehr lange Zeiträume von vielen Jahren zuverlässig gewährleistet sein muß.

Bei der Abzweigklemme gemäß der DE-AS 23 35 654 werden die jeweiligen Abzweigleiter jeweils in die Aufnahme eines Kontaktstückes eingesetzt und einzeln mit einer quer zum Abzweigleiter verlaufenden Klemmschraube angeklemmt. Jede Gehäusehälfte nimmt dabei eine Gruppe von zwei Phasenleitern und zwei Abzweigleitern auf. Wenn sämtliche Abzweigleiter angeklemmt worden sind, werden die beiden Gehäusehälften mit zwei Schrauben miteinander verbunden. Diese beiden Schrauben ziehen die beiden Gehäusehälften gegeneinander, wobei zugleich entsprechende Zähne an den Kontaktstücken die Isolierungen der Phasenleiter bzw. des Null-Leiters durchdringen und für die elektrische Verbindung von den Adern des Hauptkabels zu den zugeordneten Adern des Abzweigkabels sorgen.

Auch wenn eine Abzweigklemme dieser Art für eine Reihe von Einsatzzwecken geeignet sein mag, ist die Montage sehr mühsam und zeitaufwendig, da insgesamt sechs Schrauben angezogen werden müssen, um sämtliche Verbindungen herzustellen. Dabei darf nicht unberücksichtigt bleiben, daß die entsprechenden Schrauben zum Festklemmen bei der Montage nicht beliebig frei zugänglich sind, denn aufgrund der Steifigkeit der Kabel mit den erforderlichen Leitungsquerschnitten müssen zumindest zwei Schrauben von der Unterseite her angezogen werden. Dabei ist zu beachten, daß die Kabelgräben, die zu diesem Zweck geöffnet werden, nur eine geringe Breite von etwa 80 cm haben, so daß der Monteur wenig Bewegungsraum in dem Kabelgraben hat.

Unter solchen Bedingungen ist die Montage der Abzweigklemme mit erheblichen Schwierigkeiten verbunden, wobei das Werkzeug sehr oft angesetzt werden muß. Sofern das Anschließen nicht mit großer Sorgfalt und entsprechend hohem Zeitaufwand durchgeführt wird, kann die Sicherheit der Verbindungen nicht gewährleistet werden.

Aufgabe der Erfindung ist es, eine Abzweigklemme der eingangs genannten Art anzugeben, die sich, ohne besondere Fachkenntnisse des Monteurs vorauszusetzen, in besonders komfortabler Weise anschließen läßt und zugleich ein hohes Maß an Sicherheit bei den hergestellten Verbindungen gewährleistet.

Die erfindungsmäßige Lösung besteht darin, daß eine einzige Durchgangsschraube als Betätigungsorgan vorgesehen ist, die durch die Klemmteile hindurchgeht und von der einen Gehäusehälfte aus in die andere Gehäusehälfte einschraubbar ist; und daß zwischen der Durchgangsschraube und den Klemmteilen Mitnehmer vorgegebener maximaler Drehmomentbelastbarkeit vorgesehen sind, die zugleich vorübergehend wirksame Anschläge in Vorschubrichtung der Durchgangsschraube bilden, so daß beim Anziehen der Durchgangsschraube zunächst die Paare von Klemmteilen unter Kontaktierung der Abzweigleiter angezogen und erst danach bei weiterem Vorschub der Durchgangsschraube die Gehäusehälften unter Kontaktierung der Phasenleiter gegeneinander festgezogen werden. Mit der erfindungsgemäßen Abzweigklemme wird die Aufgabe in zufriedenstellender und überraschend einfacher Weise gelöst, wobei der Monteur die Abzweigklemme mit der einzigen Durchgangsschraube in vorteilhafter Weise so ansetzen kann, daß er die Durchgangsschraube im wesentlichen von oben betätigen kann, so daß die Abzweigklemme bequem für den Monteur handhabbar und anschließbar ist. Selbst wenn die Phasenleiter (hierunter werden hier und im folgenden sowohl die eigentlichen Phasenleiter als auch der Null-Leiter verstanden) aufgrund des Dralls in dem Hauptkabel an der Anschlußstelle des im Erdreich verlegten Kabels nicht immer so orientiert sein werden, daß sich die Durchgangsschraube exakt vertikal ansetzen läßt, wird sich in der Regel eine Position finden lassen, in der die Durchgangsschraube unter einem Winkel von weniger als 45° gegenüber der Vertikalen ansetzen und betätigen läßt. Auch in diesen Fällen ist aber die einziege Durchgangsschraube leicht anzusetzen und zu betätigen und vom Monteur auch im Kabelgraben gut erreichbar.

Da bei der erfindungsgemäßen Klemme Mitnehmer vorgegebener maximaler Drehmomentbelastbarkeit vorgesehen sind, ist gewährleistet, daß die Abzweigleiter zuverlässig angeschlossen werden, ohne daß die Gefahr einer Beschädigung der Abzweigleiter gegeben ist, denn die auf die Abzweigleiter maximal wirkenden Kräfte sind begrenzt, wobei der Grenzwert in Abhängigkeit von den Materialien und Durchmessern der Abzweigleiter vorgegeben werden kann.

Bei der erfindungsgemäßen Klemme bestehen die Mitnehmer zweckmäßigerweise aus formschlüssigen und / oder kraftschlüssigen komplementären Paaren von Mitnehmerteilen, bei denen der Mitnahmeeingriff dann abreißt, wenn die vorgegebene maximale Drehmomentbelastbarkeit überschritten wird.

Bei der erfindungsgemäßen Klemme können in einem ersten Arbeitsgang beide Paare von Klemmteilen unter Kontaktierung der Abzweigleiter zuerst angezogen werden, woraufhin dann die Kontaktierung der Phasenleiter erfolgt.

Bei einer speziellen Ausführungsform der erfindungsgemäßen Klemme ist vorgesehen, daß die Mitnehmer, in Längsrichtung der Durchgangsschraube gesehen, hintereinander in verschiedenen Ebenen angeordnet sind, und daß die Durchgangsschraube bei ihrer Betätigung in einer ersten Stellung ein erstes Paar von Klemmteilen anzieht, bis der zugeordnete erste Mitnehmer abreißt, dann in einer zweiten tieferen Stellung ein zweites Paar von Klemmteilen anzieht, bis der zugeordnete zweite Mitnehmer abreißt, und erst dann in einer dritten Stellung mit der zweiten Gehäusehälfte in Gewindeeingriff kommt und die Gehäusehälften gegeneinander zieht, um die Kontaktierung mit den Phasenleitern durchzuführen. Damit wird die Sicherheit bei der Kontaktierung weiter verbessert.

Bei einer speziellen Ausführungsform der erfindungsgemäßen Klemme ist vorgesehen, daß die Klemmteile eine Gewindebuchse oder eine Mutter auf der Durchgangsschraube aufweisen, wobei das eine Bauteil von Gewindebuchse oder Mutter einerseits und Durchgangsschraube andererseits einen Abscherstift aufweist, während das andere Bauteil eine komplementäre Ausnehmung aufweist. In Abhängigkeit von den räumlichen Gegebenheiten kann die Durchgangsschraube im Bereich der einen Gehäusehälfte einen radial vorstehenden Abscherstift haben, der in eine radiale Nut einer Buchse greift, während die Durchgangsschraube im Bereich der anderen Gehäusehälfte eine beispielsweise stirnseitig verlaufende radiale Nut besitzt, die mit einem entsprechenden Abscherstift in Eingriff bringbar ist.

In Weiterbildung der erfindungsgemäßen Klemme ist vorgesehen, daß ein isolierender Hohlkeil, der zwischen übereinanderliegenden Paaren von Phasenleitern eintreibbar ist und der einen rohrförmigen Innenraum als Führung für die Durchgangsschraube aufweist, sowie ein isolierender Querkeil vorgesehen ist, der quer zum Hohlkeil von dem Hohlkeil aufnehmbar ist. Der Hohlkeil und der Querkeil sorgen in an sich bekannter Weise für eine dauerhafte Isolierung der Phasenleiter gegeneinander, wenn diese von den Zähnen der Hauptkontakte beangschlagt sind. Der Hohlkeil hat dabei zugleich die Funktion der Führung für die Durchgangsschraube der erfindungsgemäßen Klemme, zumindest im zentralen Bereich der Klemme.

Der Hohlkeil und der Querkeil sind in ihrer Gestalt so ausgebildet, daß sie sich leicht in den Raum zwischen den Phasenleitern eintreiben lassen und zugleich einen zuverlässigen Sitz zwischen den Phasenleitern einnehmen. Entsprechende Details ergeben sich aus den Unteransprüchen sowie der nachstehenden detaillierten Beschreibung.

Die Durchgangsschraube hat zweckmäßigerweise an ihrem einen Ende für ein Betätigungswerkzeug ein Angriffsteil, das über eine Drehmomentbegrenzungseinrichtung an den Schaft der Durchgangsschraube anschließt. Damit wird gewährleistet, daß auch die Phasenleiter mit einer vorgegebenen Kraft beaufschlagt werden, die einen sicheren Kontakt gewährleistet, und definierte Verhältnissse im Inneren der Klemme sicherstellt. Weitere Details des Angriffsteiles der Durchgangsschraube sind nachstehend erläutert und in den Unteransprüchen angegeben.

In Weiterbildung der erfindungsgemäßen Klemme ist vorgesehen, daß jedes Paar von Klemmteilen ein bewegliches Druckstück mit je zwei Abzweigkontakten aufweist, die beim Anziehen der Durchgangsschraube in deren Längsrichtung zugleich gegen ein von den Hauptkontakten gebildetes Widerlager bewegbar sind, um die Abzweigleiter zwischen den Hauptkontakten und den Abzweigkontakten festzuklemmen. Die Abzweigkontakte und die Hauptkontakte sind dabei zweckmäßigerweise als Profilstücke ausgebildet, wobei die einander gegenüberliegenden Seiten der Abzweigkontakte und der Hauptkontakte im Querschnitt komplementär geformte konkave Flächen zum Festlegen von Abzweigleitern aufweisen können.

Bei der erfindungsgemäßen Klemme bilden die Hauptkontakte und die Abzweigkontakte zwischeneinander in Kabellängsrichtung verlaufende durchgehende Kanäle in deren Mitte entfernbare, quer verlaufende Trennwände vorhanden sind. Auf diese Weise können in jedem durchgehenden Kanal auch zwei Abzweigleiter von gegenüberliegenden Seiten untergeracht werden. Alternativ können auch durchgeschleifte Abzweigleiter in diesen Kanälen untergebracht werden, wenn die Trennwände ausgebrochen worden sind. Die Trennwände können aber auch am Ende der Kanäle angeordnet sein, um für die von der Gegenseite eingeschobenen Abzweigleiter als Anschlag zu dienen.

Bei der erfindungsgemäßen Klemme können Abzweigleiter mit entsprechend abisolierten Enden oder aber nicht abisolierte Abzweigleiter angeschlossen werden. Insbesondere in letzterem Falle ist vorgesehen, daß die Hauptkontakte und / oder die Abzweigkontakte an ihren bezüglich eines Abzweigleiters einander gegenüberliegenden Seiten mit Zähnen oder Schneiden zum Durchdringen von Isolierungen an Abzweigleitern versehen sind.

Bei der erfindungsgemäßen Klemme hat zumindest ein Bauteil von Hauptkontakt und Abzweigkontakt an ihren einander gegenüberliegenden Seiten im Querschnitt ein konkaves, insbesondere ein kreisbogenförmiges oder ellipsenförmiges Profil, wobei diese Formgebung für sämtliche Kanäle zur Aufnahme der Abzweigleiter vorgesehen ist.

Bei der erfindungsgemäßen Klemme ist das Druckstück zweckmäßigerweise mit einem gewissen Spiel quer zur Durchgangsschraube angeordnet, so daß ein pendelförmiger Anlagedruck auf die Abzweigkontakte ausgeübt wird. Auf diese Weise können etwaige Toleranzen bei den Abmessungen oder der räumlichen Lage der Leiter ausgeglichen werden.

Die maximalen Anzugs-Drehmomente für die Druckstücke einerseits sowie die Gehäusehälften andererseits können dabei unabhängig voneinander vorgegeben werden, zweckmäßigerweise so, daß auf die Abzweigleiter kleinere Kräfte wirken als auf die Gehäusehälften, mit denen schließlich die Kontaktierung der Phasenleiter durch deren Isolierungen hindurch erfolgt. Beispielsweise können diese maximalen Drehmomente 20 Nm bzw. 30 Nm betragen.

Die Druckstücke sowie zugeordnete Gewindebuchsen können in verschiedener Weise ausgebildet sein und miteinander in Eingriff stehen, wobei sich entsprechende Einzelheiten aus den Unteransprüchen sowie der nachstehenden Beschreibung ergeben.

Bei der erfindungsgemäßen Klemme ist die eine Gehäusehälfte mit einem eingeformten Gewinde oder einer eingebauten bzw. unverdrehbar befestigten Mutter versehen, die zur Aufnahme des Gewindeendes der Durchgangsschraube dient. Die Anbringung und Dimensionierung dieser Mutter bzw. des Gewindes hängt von den räumlichen Gegebenheiten sowie den aufzubringenden Kräften ab. Weitere Einzelheiten ergeben sich aus der nachstehenden Beschreibung.

In diesem Zusammenhang erweist es sich als zweckmäßig, wenn das Gewinde der Durchgangsschraube und das zugeordnete Aufnahmegewinde einen kleineren Durchmesser haben als die übrigen zum Festklemmen von Leitern dienenden Bauteile durch die die Durchgangsschraube hindurchgeht. Damit kann die Durchgangsschraube leicht durchgeführt werden und ist gegen Beschädigungen an ihrem Gewindeende geschützt.

Die Erfindung wird nachstehend, auch hinsichtlich weiterer Merkmale und Vorteile, anhand der Beschreibung von Ausführungsbeispielen und unter Bezugnahme auf die beiliegenden Zeichnungen näher erläutert. Die Zeichnungen zeigen in
- Fig. 1: eine auseinandergezogene schematische Seitenansicht im Schnitt einer erfindungsgemäßen Klemme mit ihren Einzelheiten;
- Fig. 2: eine zusammengestzte erfindungsgemäße Klemme mit fertig kontaktierten Leitern in Richtung der Kabellängsachse, in deren linker Hälfte der jeweils größte Haupt- und Abzweigleiterquerschnitt dargestellt ist, während im rechten Halbschnitt die kleinsten verklemmbaren Querschnitte der Leiter dargestellt sind;
- Fig. 3: Klemme gemäß Fig. 2, Ansicht quer zur Kabellängsachse;
- Fig. 4: schematische Draufsicht im Schnitt von Hohlkeil und Querkeil zwischen den Phasenleitern;
- Fig. 5a bis 5c: eine schematische Darstellung der einzelnen Schritte zur Montage der erfindungsgemäßen Klemme;
- Fig. 6 bis 8: schematische Seitenansichten im Schnitt von verschiedenen modifizierten Ausführungsformen der erfindungsgemäßen Klemme.

Im folgenden wird zunächst auf Fig.1 Bezug genommen, um den Aufbau der erfindungsgemäßen Abzweigklemme und ihrer Komponenten im einzelnen zu erläutern. Eine Klemme 10 besteht aus zwei Gehäusehälften 12 und 14, die im Querschnitt etwa U-förmige Gestalt haben und in ihrem Innenraum mit entsprechenden Ausnehmungen versehen sind, um Kontakte mit dazugehörigen Isolierungen aufzunehmen und praktisch unverdrehbar zu lagern. Zu diesem Zweck sind beispielsweise Isolierteile 16 und 18 in den Gehäusehälften 12 und 14 angeordnet, in die Hauptkontakte 20 mit entsprechenden Vorsprüngen unverdrehbar eingesetzt werden können. Die Hauptkontakte 20 haben ins Innere der Klemme 10 weisende Schneiden oder Zähne 22 zum Durchdringen von Isolierungen an zu kontaktierenden Phasenleitern, die in Fig. 1 als Schneiden dargestellt sind.

Den Hauptkontakten 20 liegen Abzweigkontakte 24 gegenüber, die mit ihren einander gegenüberliegenden konkav gewölbten Kontaktflächen Kanäle 23 zur Aufnahme von Abzweigleitern bilden. Druckstücke 30 und 32 sind im Querschnitt T-förmig ausgebildet und mit Isolierstücken 26 bzw. 28 versehen, auf denen die jeweiligen Abzweigkontakte 24 sitzen. Durch die Formgebung der Druckstücke 30 und 32 ist ein formschlüssiger Sitz der Abzweigkontakte 24 gewährleistet. Dabei trägt jedes Druckstück 30 bzw. 32 ein Paar von Abzweigkontakten 24, die einem Paar von Hauptkontakten 20 gegenüberliegen.

Bei der Anordnung gemäß Fig. 1 hat das obere Druckstück 30 eine Durchgangsöffnung 31 sowie einen Führungszylinder 33 mit größerem Durchmesser zur Aufnahme einer Gewindebuchse 34, die an ihrem oberen Ende ein Außengewinde 38 hat und mit ihrem unteren Ende in dem Führungszylinder 33 des Druckstückes 30 sitzt. Das Außengewinde 38 der Gewindebuchse 34 ist in ein Innengewinde 42 im oberen Bereich der Gehäusehälfte 12 einschraubbar, wobei über dem Innengewinde 42 eine Aussparung vorgesehen ist, die eine Aufnahme 80 für eine Feder 78 bildet, die beispielsweise aus einem Paket von Tellerfedern besteht.

Das untere Druckstück 32 in Fig. 1 hat ein Innengewinde 44, in das eine Gewindebuchse 36 mit ihrem Außengewinde 40 einschraubbar ist. Das untere Ende der Gewindebuchse 36 ist am Außenumfang zylinderförmig ausgebildet und wird von einer Hülse 50 aufgenommen, die in eine Aufnahme 52 in der unteren Gehäusehälfte 14 eingesetzt ist. Diese Hülse 50 bildet ein Lager für die Gewindebuchse 36.

Zwischen den beiden Gehäusehälften 12 und 14 erkennt man einen Hohlkeil 54 mit einem zugeordneten Querkeil 66, die ineinander steckbar sind und eine kreuzförmige Isolierung zwischen den Phasenleitern eines zu kontaktierenden Kabels bilden, das in Fig. 4 dargestellt ist. Der Hohlkeil 54 hat an seinem unteren Ende eine Spitze 56, die über eine Sollbruchstelle 58 an den Hauptkörper des Hohlkeiles 54 anschließt. Der Hohlkeil 54 hat an seinem Außenumfang senkrecht verlaufende Zähne 64 zum Durchdringen der Isolierung der Hauptleiter, sowie in seinem mittleren Bereich eine Ausnehmung 60, die zur Aufnahme des Querkeiles 66 dient. Ein rohrförmiger Innenraum 62 des Hohlkeiles 54 bildet eine Durchgangsöffnung für eine nachstehend beschriebene Durchgangsschraube 70. Der Querkeil 66 hat äußere Zähne 68 und bildet zusammen mit dem Hohlkeil 54 eine kreuzförmige Anornung zur Positionierung und Isolierung der in Fig. 4 dargestellten Phasenleiter. Der Querkeil kann dabei gabelförmig ausgebildet und in den Hohlkeil 54 in seitliche Ausnehmungen 60 eingesetzt werden, die, bezogen auf Fig. 1 in einer Ebene quer zur Zeichenebene hintereinander liegen. Alternativ dazu kann der Querkeil 66 plattenförmig mit einem Durchgangsloch ausgebildet sein und durch eine mittlere Aussparung in dem Hohlkeil 54 quer in den Hohlkeil 54 eingesteckt werden, wobei die Anordnung so getroffen wird, daß der rohrförmige Innenraum 62 und das Durchgangsloch des Querkeiles 66 miteinander fluchten.

Die Form des Hohlkeiles 54 ist so gewählt, daß er sich leicht zwischen übereinanderliegenden Paaren von Leitern des Hauptkabels eintreiben läßt. Zu diesem Zweck ist die abbrechbare Spitze 56 vorgesehen, die nach dem Einschlagen des Hohlkeiles 54 entfernt wird. In der Draufsicht hat der Hohlkeil 54 zweckmäßigerweise eine sich zu den Enden verjüngende Gestalt, etwa in Form der Kontur eines Bootes.

Im oberen Bereich von Fig. 1 erkennt man die Durchgangsschraube 70, die von oben nach unten ein Angriffsteil 76, eine Sollbruchstelle 74, ein Kopfteil 75, einen Schaft 71 sowie ein Gewindeende 72 aufweist. Das Gegenstück zum Gewindeende 72 wird von einer Mutter 82 unter der Gehäusehälfte 14 gebildet. Diese Mutter 82 kann unverdrehbar an der Gehäusehälfte 14 angebracht, beispielsweise formschlüssig aufgenommen sein. Alternativ dazu kann die Mutter 82 durch ein Gewinde ersetzt sein, das in den Körper des Gewindeteiles 14 eingeschnitten oder eingelassen ist.

Am unteren Ende der Durchgangsschraube 70 erkennt man eine Nut 73, die in radialer Richtung verläuft. Eine solche Nut 73 ist so ausgelegt, daß sie mit einem Mitnehmer 48 in Eingriff bringbar ist, der an der unteren Gewindebuchse 36 angebracht und für ein vorgesehenes maximales Drehmoment ausgelegt ist. Die Gewindebuchse 34 ist mit einem entsprechenden Mitnehmer 46 ausgerüstet, der von einem Gegenstück der Durchgangsschraube 70 antreibbar ist. Hier kann die Gewindebuchse 34 einen radial nach innen vorstehenden Abscherstift tragen, der in einer Bohrung 77 der Durchgangsschraube 70 in Antriebseingriff bringbar ist.

Selbstverständlich sind die Mitnehmer zwischen Durchgangsschraube einerseits und den Gewindebuchsen 34 und 36 nicht auf diese Ausführungsform beschränkt. Vielmehr sind konstruktive Maßnahmen möglich, bei denen die Gewindebuchsen radiale Nuten aufweisen, die mit entsprechenden Abscherstiften der Durchgangsschraube 70 in Eingriff bringbar sind. Selbstverständlich können die Mitnehmer auch aus anderen formschlüssigen oder kraftschlüssigen komplementären Paaren von Mitnehmerteilen bestehen, die durch Reibung oder Riffelungen in Eingriff miteinander stehen, wobei der Mitnahmeeingriff dann ausreißt oder abreißt, wenn eine vorgegebene maximale Drehmomentbelastbarkeit überschritten wird.

Bei der Ausführungsform gemäß Fig. 1 hat die Durchgangsschraube 70 ein Angriffsteil 76 in Form eines Außensechskants, der mit einem entsprechenden aufsetzbaren Schraubenschlüssel betätigbar ist. Dabei kann in der dargestellten Weise eine Sollbruchstelle 74 zwischen Angriffsteil 76 und Schaft 71 vorgesehen sein, um eine Drehmomentbegrenzungseinrichtung zu bilden. Alternativ dazu kann ein Drehmomentschlüssel zum Anziehen der Durchgangsschraube 70 verwendet werden. Bei einer anderen, nicht dargestellten Ausführungsform ist das Angriffsteil 76 mit einer Innensechskantausnehmung versehen, die bei Überschreiten eines vorgegebenen maximalen Drehmomentes ausreißt oder aufgeweitet wird. Zusätzlich kann das Angriffsteil 76 aus elektrisch isolierendem Material bestehen oder damit überzogen sein.

Das Kopfteil 75 an der Durchgangsschraube 70 bildet ein Widerlager für die Feder 78 und kann mit einem Außensechskant versehen sein, dessen Durchmesser sich von dem Durchmesser des Angriffsteiles 76 beträchtlich unterscheidet. Damit ist gewährleistet, daß nach dem Abreißen des Angriffsteiles 76 kein zufälliges weiteres Anziehen oder Lösen der Durchgangsschraube 70 mit demselben Betätigungswerkzeug erfolgt. Das Kopfteil 75 kann gegebenenfalls dazu verwendet werden, um die Klemme 10 zu einem späteren Zeitpunkt mit einem anderen Werkzeug zu öffnen.

Bei der erfindungsgemäßen Klemme sind die Druckstücke 30 und 32 als T-förmige Teile ausgebildet, die quer zur Durchgangsschraube 70 verlaufende Biegebalken aufweisen und somit einen elastischen Anlagedruck auf die Abzweigkontakte 24 ausüben. Damit können gegebenenfalls vorhandene Toleranzen ausgeglichen werden. Auch können die Gewindebuchsen 34 und 36 an ihren Enden eine ballige Auflagefläche haben, um eine gewisse Verkippung der Druckstücke 30 und 32 in Eingriff mit den zu kontaktierenden Abzweigleitern zu ermöglichen. Die Feder 78 im oberen Bereich der Gehäusehälfte 12, gewährleistet eine langzeitige Aufrechterhaltung des Kontaktdruckes, der, z.B. durch die Kriechverformung von Kabelleitern aus Aluminium oder als Folge anderer Setzvorgänge ohne ein Federelement nachlassen kann.

Fig. 2 zeigt die Klemme gemäß Fig. 1 im fertig montierten Zustand. Dabei befinden sich der Hohlkeil 54 ohne seine abgeschlagene Spitze 56 sowie der Querkeil 66 in kreuzförmiger Anordnung zwischen Phasenleitern 84, während Abzweigleiter 88 zwischen den jeweiligen Paaren von Hauptkontakten 20 und 24 eingeklemmt sind. Die Durchgangsschraube 70 geht dabei durch die miteinander fluchtenden Durchgangsöffnungen der Gehäusehälften 12 und 14, der Gewindebuchsen 34 und 36, der Druckstücke 30 und 32 sowie des Hohlkeiles 54 hindurch und ist mit ihrem Außengewinde 72 in eine Mutter 82 eingeschraubt. Dabei wurde das vorgesehene maximale Drehmoment beim Anziehen der Durchgangsschraube erreicht, so daß das Angriffsteil 76 über der Sollbruchstelle abgerissen ist. In Fig. 2 ist daher nur noch das Kopfteil 75 über der Feder 78 erkennbar, das auf der oberen Gewindebuchse 34 sitzt. In der dargestellten Weise sind die Schneiden 22 der Hauptkontakte 20 durch die Isolierungen 86 der Phasenleiter 84 durchgedrungen, so daß der erforderliche Kontakt zwischen Phasenleiter 84 einerseits und Abzweigleiter 88 andererseits über den jeweiligen Hauptkontakt 20 hergestellt ist.

Die Abzweigkontakte 24 und die Hauptkontakte 20 sind dabei als Profilstücke ausgebildet und haben auf ihren einander gegenüberliegenden Seiten im Querschnitt komplementär geformte konkave Flächen zum Festlegen der Abzweigleiter 88, die in entsprechenden durchgehenden Kanälen 23 sitzen. Die Druckstücke 30 und 32 mit ihren Abzweigkontakten 24 sind dabei unverdrehbar zwischen nebeneinander angeordneten Paaren von Hauptkontakten 20 angeordnet, so daß die Abzweigkontakte 24 in axialer Richtung der Durchgangsschraube bewegt werden, wenn sie von der Durchgangsschraube 70 angetrieben sind. Ist der Mitnehmer 46 bzw. 48 abgerissen, so bleibt das Druckstück in der erreichten Stellung stehen und drückt seine Abzweigkontakte gegen die jeweiligen Abzweigleiter. Die Innenkanten der Hauptkontakte 20 bilden dabei seitliche Führungen für die Abzweigkontakte 24. Für diese Vorschubbewegung ist ein gewisses seitliches Spiel zwischen den Abzweigkontakten 24 und den Hauptkontakten 20 vorgesehen, wobei die Abzweigkontakte 24 relativ zu den Hauptkontakten 20 so weit vorschiebbar sind, bis im Extremfall Hauptkontakt und Abzweigkontakt 24 gegeneinander stoßen. Auf diese Weise können auch Abzweigleiter mit sehr kleinen Leitungsquerschnitten zuverlässig festgeklemmt werden, ohne daß eine Änderung der Bauform der Klemme 10 erforderlich ist. Es ändert sich lediglich die Länge des Vorschubweges der Druckstücke mit den entsprechenden Abzweigkontakten.
Nachstehend wird die Montage einer derartigen Klemme gemäß der Erfindung anhand von Fig. 5a bis 5c näher erläutert.

Wie Fig.5a zeigt, wird zunächst der Hohlkeil 54 von oben zwischen übereinanderliegenden Paaren von Phasenleitern 84 eingeschlagen. Anschließend wird seine Spitze 56 abgetrennt, so daß nur der Körper des Hohlkeiles 54 zwischen den Phasenleitern 84 sitzt. Anschließend wird der Querkeil 66 zwischen nebeneinanderliegenden Paaren von Phasenleitern in die Ausnehmung 60 des Hohlkeiles 54 eingesteckt.

Fig. 5a zeigt auch die obere Hälfte der Klemme 10. Man erkennt die Gehäusehälfte 12, in der zwei Hauptkontakte 20 mit gegenüberliegenden Abzweigkontakten 24 angeordnet sind. Die Durchgangsschraube 70 greift durch die Durchgangsbohrung in der Gewindebuchse 34 und dem Druckstück 30 und steht mit ihrem Mitnehmer 46 mit der Gewindebuchse 34 in Eingriff. Das untere Ende der Durchgangsschraube 70 kann nun durch den rohrförmigen Innenraum 62 des Hohlkeiles 54 durchgesteckt werden.

Fig. 5b zeigt die durch den Hohlkeil 54 gesteckte obere Hälfte der Klemme 10 mit verklemmten Abzweigleitern 88. In der nächsten Phase der Montage kann die untere Gehäusehälfte 14 der Klemme 10 angesteckt werden. Man erkennt, daß im Unterteil der Mitnehmer 48 noch nicht mit der Nut 73 am Ende der Durchgangsschraube 70 in Eingriff steht. In den Kanälen 23 des Unterteiles befinden sich zwischen den Hauptkontakten 20 und den Abzweigkontakten 24 noch keine Abzweigleiter 88.

Fig. 5c zeigt den nächsten Montageschritt, wobei die Durchgangsschraube 70 bereits die entsprechenden Druckstücke über die Gewindebuchsen beaufschlagt hat, so daß die Abzweigleiter 88 zwischen entsprechenden Paaren von Hauptkontakten 20 und Abzweigkontakten 24 festgeklemmt sind. Die Durchgangsschraube 70 hat daher eine tiefere Stellung eingenommen. Allerdings steht das Gewindeende 72 der Durchgangsschraube 70 noch nicht mit der Mutter 82 in Eingriff, so daß die Schneiden oder Zähne 22 der Hauptkontakte 20 noch nicht in die Isolierungen 86 der Phasenleiter 84 eingedrungen sind.

Fig. 2 zeigt den fertigen Montagezustand, wobei die Gehäusehälften 12 und 14 ihre Endstellung erreicht haben, in der die Hauptkontakte 20 in der erforderlichen Weise mit den Phasenleitern in Eingriff stehen. Da das vorgegebene maximale Drehmoment für das Angriffsteil 76 erreicht wurde, ist dieses abgerissen. Das Angriffsteil 76 sowie die Spitze 56 des Hohlkeiles 54 bilden Abfallteile die nach Beendigung der Montage als Nachweis für eine ordnungsgemäße Verklemmung gelten.

Die Fig. 6 bis 8 zeigen spezielle Konfigurationen im fertig montierten Zustand der erfindungsgemäßen Klemme.

Fig. 6 zeigt eine modifizierte spezielle Ausführungsform der erfindungsgemäßen Klemme. Im linken Teil von Fig. 6 ist dabei die Situation für einen Abzweigleiter 88 mit kleinem Querschnitt dargestellt, während die rechte Hälfte in Fig. 6 die Situation für Abzweigleiter 88 mit großem Querschnitt zeigt. Die Phasenleiter 84 haben in diesem Fall gleiche Querschnitte.

Bei der Bauform gemäß Fig. 6 erkennt man an der Oberseite der Gehäusehälfte 12 eine Mutter 100, die mit einem Außengewinde 106 einer Buchse 102 in Gewindeeingriff steht. Die Gehäusehälfte 12 hat eine Durchgangsbohrung 108, die einen freien Durchgang für das Außengewinde 106 der Buchse 102 bildet, welche in ihrem unteren Bereich quer verlaufende Arme 104 besitzt. Die Arme 104 tragen Hauptkontakte 20, während die Abzweigkontakte 24 in diesem Falle in entsprechenden Aufnahmen unverdrehbar in der Gehäusehälte 12 gelagert sind. Die Gehäusehälfte 12 bildet in diesem Falle ein Druckteil.

Im unteren Bereich von Fig. 6 erkennt man eine Buchse 112, die ein Außengewinde 116 und ein Innengewinde 44 aufweist. Das Bauteil mit den abstehenden Armen 114 ist mit einem Innengewinde 42 versehen und trägt entsprechende Hauptkontakte 20. Das Außengewinde 116 der Buchse 112 greift durch eine Durchgangsbohrung 118 in der Gehäusehälfte 14 hindurch in das Bauteil mit dem Innengewinde 42.

Bei der Anordnung gemäß Fig. 6 befindet sich zur Kontaktverbesserung eine feinzahnige Rillung 25 an den Anschlußkontakten 24 und den Hauptkontakten 20. Die feinzahnige Rillung 25 kann selbstverständlich auch bei den anderen vorstehend oder nachstehend beschriebenen Ausführungsformen der Klemme vorgesehen sein, auch wenn diese in der Zeichnung nicht eigens dargestellt ist.

Bei der Ausführungsform gemäß Fig. 6 ist ein erster Mitnehmer 46 zwischen der Durchgangsschraube 70 und der Mutter 100 vorgesehen. Durch diesen Mitnahmeeingriff wird die Mutter 100 bei der Montage kontinuierlich auf das Außengewinde 106 der Buchse 102 aufgeschraubt, so daß das Gehäuseteil 12 mit den Anschlußkontakten 24 gegen die Hauptkontakte 20 bewegt wird und dadurch die dazwischen befindlichen Abzweigleiter 88 festklemmt. Wenn der erste Mitnehmer abgerissen ist, kommt die Durchgangsschraube 70 mit der Buchse 112 in Mitnahmeeingriff und schraubt die Buchse 112 in das Bauteil mit dem Innengewinde 42, so daß in der Gehäusehälfte 14 die Abzweigkontakte 24 gegen ihre Hauptkontakte 20 bewegt werden, wobei die entsprechenden Abzweigleiter 88 festgeklemmt werden.

Wenn der Mitnehmer 48 abgerissen ist, kann das Gewindeende 72 der Durchgangsschraube 70 mit dem Innengewinde 44 der Buchse 112 in Eingriff kommen und dadurch die beiden Gehäusehälften 12 und 14 gegeneinander ziehen. In Abhängigkeit vom Durchmesser der Abzweigleiter 88 tritt dabei die Durchgangsschraube 70 aus der unteren Gehäusehälfte 14 mehr oder weniger hervor.

Fig. 7 zeigt eine weitere Ausführungsform der erfindungsgemässen Klemme. In den beiden Gehäusehälften 12 und 14 sind in entsprechenden, mit Isolierteilen 16 und 18 versehenen Ausnehmungen Hauptkontakte 20 eingesetzt, die zur Aufnahme von Abzweigleitern 88 mit Aussparungen versehen sind. Diese Aussparungen haben im Querschnitt die Form von Langlöchern 124, die auf der der Durchgangsschraube 70 zugewandten Innenseite mit Durchbrüchen 126 versehen sind. Die Druckstücke 30 und 32 greifen mit ihren gegebenenfalls nach unten abgewinkelten Armen durch diese Durchbrüche 126 in die Langlöcher 124 hinein. Auf den aus Isolierstoff bestehenden Druckstücken 30 und 32 sitzen die Gewindebuchsen 34 und 36 schwenkbar gelagert. Zu diesem Zweck haben die Gewindebuchsen 34, 36 und die Druckstücke 30, 32 komplementäre konkave und konvexe Auflageflächen bei der Ausführungsform in Fig. 7. Die Gewindebuchsen 34 und 36 sind mit ihren Außengewinden 38 und 40 in entsprechende Innengewinde der beiden Gehäusehälften 12 und 14 eingeschraubt und können über Mitnehmer 46 und 48 von der Durchgangsschraube 70 beaufschlagt werden.

Bei der Ausführungsform gemäß Fig. 7 sind die Druckstücke 30 und 32 einstückig mit den Abzweigkontakten 24 ausgebildet und können an ihren den Abzweigleitern gegenüberliegenden Kontaktbereichen mit schematisch angedeuteten Zähnen oder Schneiden versehen sein. In der rechten Hälfte von Fig. 7 sind die Verhältnisse für Abzweigleiter 88 mit großem Querschnitt gezeigt, während die linke Hälfte in Fig. 7 die Positionierung der Teile innerhalb der Klemme zeigt, wenn die Abzweigleiter 88 kleine Durchmesser haben. Man erkennt, daß auch in diesem Falle mit einer Bauform eine Vielzahl von Abzweigleitern 88 mit unterschiedlichen Querschnitten festgeklemmt werden kann. Die Hauptkontakte 20 haben muldenförmige Bereiche, in denen sich die Abzweigleiter 88 von selbst justieren. Wenn die Abzweigkontakte 24 in Klemmeingriff gebracht werden, können die Abzweigleiter 88 nicht in unerwünschter Weise ausweichen.

Zu diesem Zweck haben bei der Ausführungsform gemäß Fig. 7 die Hauptkontakte 20 im Querschnitt etwa kreisbogenförmige Mulden 130 zur selbstjustierenden Aufnahme der Abzweigleiter 88, während die gegenüberliegenden Abzweigkontakte 24 Kontaktbereiche 132 haben, die im Querschnitt schmaler als die Mulden 130 sind. Auf diese Weise können die Druckstücke 30 mit ihren Abzweigkontakten 24 ausreichend weit in die Mulden 130 hinein geschoben werden, um die Anpassung an beliebige herkömmliche Querschnitte von Abzweigleitern 88 vorzunehmen.

Fig. 8 zeigt eine weitere Ausführungsform der erfindungsgemäßen Klemme. Die Hauptkontakte 20 sind hierbei mit Isolierteilen 16 und 18 in Aufnahmen der Gehäusehälften 12 und 14 unverdrehbar gelagert. Die Hauptkontakte 20 zur Kontaktierung der Abzweigleiter 88 haben winkelförmige Bereiche mit im Querschnitt kreissegmentförmigen Konturen. Ihnen liegen winkelförmige Abzweigkontakte 24 mit im Querschnitt kreissegmentförmigen Konturen gegenüber, wobei die Abzweigkontakte 24 auf quer abstehenden Armen von Druckstücken 148 und 158 sitzen. Die Druckstücke 148 und 158 haben Innengewinde 150 und 160 zum Eingriff mit entsprechenden Außengewinden 146 und 156 auf Gewindebuchsen 142 und 152. Die Gewindebuchsen 142 und 152 sind an ihren oberen Enden mit Ringflanschen 144 und 154 versehen, die Anschläge bzw. Abstützungen bilden, wie sich aus Fig. 8 ergibt.

In Fig. 8 sitzt der obere Ringflansch 144 der Gewindebuchse 142 auf der Gehäusehälfte 12 und ist von der Durchgangsschraube 70 antreibbar, wobei die Gewindebuchse 142 durch eine entsprechende Aussparung in der Gehäusehälfte 12 ungehindert hindurchgreift. Bei Betätigung der Durchgangsschraube 70 kann das Druckstück 148 nach oben gegen die Abzweigleiter 88 gefahren werden, während das Druckstück 158 nach unten gegen die entsprechenden Abzweigleiter 88 gefahren werden kann. Die Verhältnisse für einen Abzweigleiter 88 mit kleinem Querschnitt sind in Fig. 8 links dargestellt, während die übrigen Klemmbereiche für Abzweigleiter 88 mit großen Querschnitten gezeichnet sind. Die Mitnehmer 46, 48 und die Nut 73 haben dieselbe Funktion wie im Zusammenhang mit Fig. 1 bereits erläutert. Auch das Zusammenschrauben der Gehäusehälften 12 und 14 geschieht in der selben Weise wie im Zusammenhang mit Fig. 1 bereits erläutert.

## Patentansprüche

1. Mehrphasige Abzweigklemme für Kabel mit mehreren, in Kabellängsrichtung verlaufenden isolierten Phasenleitern (84)
- mit einem das Kabel umgreifenden geteilten Klemmenkörper, dessen Teile zusammenspannbar sind und in dem isoliert voneinander in entsprechenden Aufnahmen Hauptkontakte (20) mit Zähnen (22) zum Durchdringen der Isolationen der Phasenleiter (84) angeordnet sind, und
- mit in den Klemmkörper eingesetzten Klemmteilen, die den Hauptkontakten (20) zugeordnet sind und dem Anschluß von Ab-
- zweigleitern (88) dienen,
wobei in ersten und zweiten Gehäusehälften (12, 14) erste und zweite Paare von Klemmteilen für Gruppen von Phasenleitern (84) und Abzweigleitern (88) vorgesehen sind,
dadurch gekennzeichnet,
- daß eine einzige Durchgangsschraube (70) als Betätigungsorgan vorgesehen ist, die durch die Klemmteile hindurchgeht und von der einen Gehäusehälfte (12) aus in die andere Gehäusehälfte (14) einschraubbar ist,
- und daß zwischen der Durchgangsschraube (70) und den Klemmteilen Mitnehmer (46, 48) vorgegebener maximaler Drehmomentbelastbarkeit vorgesehen sind, die zugleich vorübergehend wirksame Anschläge in Vorschubrichtung der Durchgangsschraube (70) bilden,
so daß beim Anziehen der Durchgangsschraube (70) nacheinander die Paare von Klemmteilen unter Kontaktierung der Abzweigleiter (88) angezogen und erst danach, bei weiterem Vorschub der Durchgangsschraube (70) die Gehäusehälften (12, 14) unter Kontaktierung der Phasenleiter (84) gegeneinander festgezogen werden.

2. Klemme nach Anspruch 1,
dadurch gekennzeichnet,
daß die Mitnehmer aus formschlüssigen oder kraftschlüssigen komplementären Paaren von Mitnehmerteilen bestehen, bei denen der Mitnahmeeingriff abreißt, wenn die vorgegebene maximale Drehmomentbelastbarkeit überschritten wird.

3. Klemme nach Anspruch 1 oder 2,
dadurch gekennzeichnet,
daß die Mitnehmer, in Längsrichtung der Durchgangsschraube (70) gesehen, hintereinander in verschiedenen Ebenen angeordnet sind,
und daß die Durchgangsschraube (70) bei Betätigung in einer ersten Stellung das erste Paar von Klemmteilen anzieht, bis der zugeordnete erste Mitnehmer (46) abreißt, dann in einer zweiten tieferen Stellung ein zweites Paar von Klemmteilen anzieht, bis der zugeordnete zweite Mitnehmer (48) abreißt,
und erst dann in einer dritten Stellung mit der zweiten Gehäusehälfte (14) in Gewindeeingriff kommt und die Gehäusehälften (12, 14) gegeneinander zieht.

4. Klemme nach einem der Ansprüche 1 bis 3,
dadurch gekennzeichnet,
daß die Klemmteile eine Gewindebuchse (34, 36) oder eine Mutter auf der Durchgangsschraube (70) aufweisen, wobei das eine Bauteil von Gewindebuchse oder Mutter einerseits und Durchgangsschraube andererseits einen Abscherstift (46, 48) und das andere Bauteil eine komplementäre Ausnehmung aufweist.

5. Klemme nach einem der Ansprüche 1 bis 4,
gekennzeichnet durch
einen isolierenden Hohlkeil (54), der zwischen übereinanderliegenden Paaren von Phasenleitern (84) eintreibbar ist und der einen rohrförmigen Innenraum (62) als Führung für die Durchgangsschraube (70) aufweist,
und durch einen isolierenden Querkeil (66), der quer zum Hohlkeil (54) von dem Hohlkeil (54) aufnehmbar ist.

6. Klemme nach Anspruch 5,
dadurch gekennzeichnet,
daß der Querkeil (66) gabelförmig ausgebildet und in seitliche Ausnehmungen (50) des Hohlkeils (54) einsetzbar ist.

7. Klemme nach Anspruch 5,
dadurch gekennzeichnet,
das der Querkeil (66) plattenförmig mit einem Durchgangsloch ausgebildet und durch eine Aussparung in dem Hohlkeil (54) quer in den Hohlkeil (54) einsteckbar ist, wobei der rohrförmige Innenraum (62) und das Durchgangsloch miteinander fluchten.

8. Klemme nach einem der Ansprüche 5 bis 7,
dadurch gekennzeichnet,
daß der Hohlkeil (54) zwei entgegengesetzte Querkeile aufnimmt.

9. Klemme nach einem der Ansprüche 5 bis 8,
dadurch gekennzeichnet,
daß der Hohlkeil (54) eine schiffsrumpfförmige Außenkontur aufweist, die sich sowohl in Kabellängsrichtung als auch in der Eintreibrichtung des Hohlkeiles (54) verjüngt.

10. Klemme nach einem der Ansprüche 5 bis 9,
dadurch gekennzeichnet,
daß der Hohlkeil (54) an seinem Ende eine Spitze (56) aufweist, die über eine Sollbruchstelle (58) mit dem Schaft des Hohlkeiles (54) verbunden ist.

11. Klemme nach einem der Ansprüche 1 bis 10,
dadurch gekennzeichnet,
daß die Durchgangsschraube (70) an ihrem einen Ende ein Angriffsteil (76) aufweist, das über eine Drehmomentbegrenzungseinrichtung an ihren Schaft (71) anschließt.

12. Klemme nach Anspruch 11,
dadurch gekennzeichnet,
daß das Angriffsteil (76) einen Außensechskantkopf aufweist, der über eine Sollbruchstelle (74) mit dem Schaft (71) verbunden ist.

13. Klemme nach Anspruch 11,
dadurch gekennzeichnet,
daß das Angriffsteil (76) eine Innensechskantausnehmung aufweist, die bei Überschreitung eines vorgegebenen maximalen Drehmomentes aufgeweitet wird.

14. Klemme nach einem der Ansprüche 11 bis 13,
dadurch gekennzeichnet,
daß das Angriffsteil (76) aus elektrisch isolierendem Material besteht oder damit überzogen ist.

15. Klemme nach einem der Ansprüche 1 bis 14,
dadurch gekennzeichnet,
daß die Durchgangsschraube (70) unterhalb der Sollbruchstelle (74) ein Kopfteil (75), gegebenenfalls mit Außensechskant, aufweist, das ein Widerlager für eine Feder (78) zwischen dem Gehäuseteil (12) und der Durchgangsschraube (70) bildet.

16. Klemme nach einem der Ansprüche 1 bis 15,
dadurch gekennzeichnet,
daß jedes Paar von Klemmteilen ein bewegliches Druckstück (30, 32) mit je zwei Abzweigkontakten (24) aufweist, die beim Anziehen der Durchgangsschraube (70) in deren Längsrichtung zugleich gegen ein von den Hauptkontakten (20) gebildetes Widerlager bewegbar sind, um Abzweigleiter (88) zwischen Hauptkontakten (20) und Abzweigkontakten (24) festzuklemmen.

17. Klemme nach einem der Ansprüche 1 bis 16,
dadurch gekennzeichnet,
daß die Abzweigkontakte (24) und die Hauptkontakte (20) als Profilstücke ausgebildet sind.

18. Klemme nach einem der Ansprüche 1 bis 17,
dadurch gekennzeichnet,daß die einander gegenüberliegenden Seiten der Abzweigkontakte (24) und Hauptkontakte (20) im Querschnitt komplementär geformte konkave Flächen zum Festlegen von Abzweigleitern (88) aufweisen.

19. Klemme nach einem der Ansprüche 1 bis 18,
dadurch gekennzeichnet,
daß die Hauptkontakte (20) und die Abzweigkontakte (24) zwischeneinander in Kabellängsrichtung verlaufende durchgehende Kanäle (23) bilden, die mit entfernbaren, quer verlaufenden Trennwänden versehen sind.

20. Klemme nach einem der Ansprüche 1 bis 19,
dadurch gekennzeichnet,
daß die Hauptkontakte (20) und/oder die Abzweigkontakte (24) an ihren bezüglich eines Abzweigleiters (88) einander gegenüberliegenden Seiten mit Zähnen (25) zum Durchdringen von Isolierungen an Abzweigleitungen (88) versehen sind.

21. Klemme nach einem der Ansprüche 1 bis 20,
dadurch gekennzeichnet,
daß zumindest ein Bauteil von Hauptkontakt (20) und Abzweigkontakt (24) an ihren einander gegenüberliegenden Seiten im Querschnitt ein konkaves Profil, insbesondere ein kreisbogenförmiges oder ellipsenförmiges Profil aufweist.

22. Klemme nach einem der Ansprüche 16 bis 21,
dadurch gekennzeichnet,
daß das Druckstück (30, 32) im Querschnitt T-förmig ausgebildet ist und quer zur Durchgangsschraube (70) verlaufende Biegebalken aufweist, die einen elastischen Anlagedruck auf die Abzweigkontakte (24) ausüben.

23. Klemme nach einem der Ansprüche 16 bis 22,
dadurch gekennzeichnet,
daß ein Druckstück (32) eine Durchgangsöffnung für die Durchgangsschraube (70) sowie ein Innengewinde (44) aufweist, die mit dem Außengewinde (40) einer von der Durchgangsschraube (70) antreibbaren Gewindebuchse (36) in Gewindeeingriff steht.

24. Klemme nach Anspruch 23,
dadurch gekennzeichnet,
daß zumindest die Gewindebuchse (36) in der unteren Gehäusehälfte (14) in einer Hülse (50) in der Gehäusehälfte (14) gelagert ist.

25. Klemme nach einem der Ansprüche 1 bis 24,
dadurch gekennzeichnet,
daß ein Druckstück (30) eine Durchgangsöffnung (31) für die Durchgangsschraube (70) sowie einen Führungszylinder (33) mit größerem Durchmesser für eine Gewindebuchse (34) aufweist,
die mit ihrem Außengewinde (38) mit der einen Gehäusehälfte (12) in Gewindeeingriff steht und von der Durchgangsschraube (70) antreibbar ist.

26. Klemme nach einem der Ansprüche 1 bis 25,
dadurch gekennzeichnet,
daß eine Gehäusehälfte (12, 14) ein Druckteil bildet und eingelassene Abzweigkontakte (24) trägt,
daß eine Buchse (102, 112) eine Durchgangsbohrung (108, 118) in der Gehäusehälfte (12, 14) durchsetzt und an ihrem einen Ende Hauptkontakte (20) trägt,
und daß die Buchse (102, 112) am anderen Ende ein Außengewinde (106, 116) aufweist, auf dem eine Mutter (100) bzw. ein Bauteil (114) sitzt, die von der Durchgangsschraube (70) antreibbar sind und die die jeweilige Gehäusehälfte (12, 14) in Richtung der Hauptkontakte (20) beaufschlagt.

27. Klemme nach Anspruch 26,
dadurch gekennzeichnet,
daß die eine Mutter von einer Buchse (112) gebildet ist, die ein Innengewinde (44) im Eingriff mit dem Außengewinde (72) der Durchgangsschraube (70) aufweist.

28. Klemme nach einem der Ansprüche 1 bis 27,
dadurch gekennzeichnet,
daß eine Gehäusehälfte (12, 14) Hauptkontakte (20) lagert,
die im Querschnitt die Form eines Langloches (124) mit einem Durchbruch (126) auf der der Durchgangsschraube (70) zugewandten Innenseite haben,
daß ein an seinen Enden mit Abzweigkontakten (24) versehenes Druckstück (30, 32) durch die Durchbrüche (126) der Hauptkontakte (20) greift,
und daß eine von der Durchgangsschraube (70) antreibbare Gewindebuchse (34, 36) mit Außengewinde (38, 40) unter Vorschub des Druckstückes (30, 32) in eine Gehäusehälfte (12, 14) einschraubbar ist.

29. Klemme nach einem der Ansprüche 1 bis 28,
dadurch gekennzeichnet,
daß das Druckstück (30, 32) selbst einstückig mit den Abzweigkontakten (24) ausgebildet und gegenüber den nach außen führenden Teilen der Klemme elektrisch isoliert (128) ist.

30. Klemme nach einem der Ansprüche 1 bis 29,
dadurch gekennzeichnet,
daß die Hauptkontakte (20) im Querschnitt die Form von C-förmigen Haken haben, die eine Mulde (130) zur selbstjustierenden Aufnahme von Abzweigleitern (88) haben,
und daß die gegenüberliegenden Abzweigkontakte (24) Kontaktbereiche (132) haben, die im Querschnitt schmaler als die Mulden (130) sind.

31. Klemme nach einem der Ansprüche 1 bis 30,
dadurch gekennzeichnet,
daß die Hauptkontakte (20) und die Abzweigkontakte (24) im Querschnitt winkelförmige Bereiche mit kreissegmentförmigen Konturen haben und unter kontinuierlicher Verringerung des von ihnen begrenzten Zwischenraumes ineinander schiebbar sind.

32. Klemme nach einem der Ansprüche 1 bis 31,
dadurch gekennzeichnet,
daß die Hauptkontakte (20) und die Abzweigkontakte (24) quer zur Vorschubrichtung der Durchgangsschraube (70) voneinander beabstandet sind und sich gegebenenfalls gegenseitig führen.

33. Klemme nach einem der Ansprüche 1 bis 32,
dadurch gekennzeichnet,
daß eine drehbare Gewindebuchse (142, 152) vorgesehen ist,
die eine Durchgangsbohrung für die Durchgangsschraube (70) und ein Außengewinde (146, 156) aufweist, mit dem ein Druckstück (148, 158) in Gewindeeingriff steht,
und daß die Gewindebuchse (142, 152) von der Durchgangsschraube (70) antreibbar ist, so daß das Druckstück (148, 158) relativ zur Gewindebuchse (142, 152) gegen die Hauptkontakte (20) bewegbar ist.

34. Klemme nach Anspruch 33,
dadurch gekennzeichnet,
daß die Gewindebuchse (142, 152) einen Ringflansch (144, 154) aufweist, der einen planen oder balligen Anschlag bzw. eine Abstützung bildet und mit dem die Durchgangsschraube (70) in Antriebseingriff bringbar ist.

35. Klemme nach einem der Ansprüche 1 bis 34,
dadurch gekennzeichnet,
daß das Gewinde (72) der Durchgangsschraube (70) und das zugeordnete Aufnahmegewinde einen kleineren Durchmesser haben als die übrigen zum Festklemmen von Leitern dienenden Bauteile, durch die die Durchgangsschraube (70) hindurchgeht.

## Claims

1. A multiphase branch terminal for cables with several insulated phase conductors (84) extending in the longitudinal direction of the cable,
- comprising a split terminal body which encloses the cable, the parts of which can be clamped together and in which main contacts (20) are arranged insulated from each other in corresponding holders, the said main contacts comprising teeth (22) for penetrating the insulations of the phase conductors (84), and
- comprising terminal parts which are inserted into the terminal body which are associated with the main contacts (20) and which serve for the connection of branch conductors (88), first and second pairs of terminal parts being provided in first and second housing halves (12, 14) for groups of phase conductors (84) and branch conductors (88),
characterised
- in that there is provided as an operating element a single through-bolt (70) which passes through the terminal parts and can be screwed from one housing half (12) into the other housing half (14),
- and in that between the through-bolt (70) and the terminal parts are provided drivers (46, 48) of a preset maximum torque loading capacity which at the same time temporarily form effective stops in the insertion direction of the through-bolt (70), so that when the through-bolt (70) is tightened, the pairs of terminal parts are tightened one after the other, contacting the branch conductors (88), and only then, as the through-bolt (70) is inserted further, are the housing halves (12, 14) tightened up firmly together, contacting the phase conductors (84).

2. A terminal according to claim 1, characterised in that the drivers are composed of positively locking or forcibly locking complementary pairs of driver parts, the driver engagement breaking off when the preset maximum torque loading capacity is exceeded.

3. A terminal according to claim 1 or 2, characterised in that the drivers, viewed in the longitudinal direction of the through-bolt (70), are arranged one behind another in different planes, and in that when it is operated, the through-bolt (70) in a first position tightens the first pair of terminal parts until the associated first driver (46) breaks off, then in a second position further down tightens a second pair of terminal parts until the associated second driver (48) breaks off, and only then in a third position comes into threaded engagement with the second housing half (14) and draws the housing halves (12, 14) together.

4. A terminal according to one of claims 1 to 3,
characterised in that the terminal parts have a threaded bush (34, 36) or a nut on the through-bolt (70), one component of the threaded bush or the nut, on the one hand, and the through-bolt, on the other hand, having a shear pin (46, 48), and the other component having a complementary recess.

5. A terminal according to one of claims 1 to 4,
characterised by an insulating hollow key (54) which may be driven in between pairs of phase conductors (84) located one above the other, and which has a tubular interior (62) serving as guide for the through-bolt (70), and by an insulating cotter (66) which may be received by the hollow key (54) transversely to the hollow key (54).

6. A terminal according to claim 5, characterised in that the cotter (66) is fork-shaped and may be inserted into lateral recesses (50) of the hollow key (54).

7. A terminal according to claim 5, characterised in that the cotter (66) is laminar with a through-hole and may be inserted through an opening in the hollow key (54) transversely into the hollow key (54), the tubular interior (62) and the through-hole lining up with one another.

8. A terminal according to one of claims 5 to 7,
characterised in that the hollow key (54) holds two opposing cotters.

9. A terminal according to one of claims 5 to 8,
characterised in that the hollow key (54) has an outer contour in the shape of a ship's hull which tapers both in the longitudinal direction of the cable and in the driving-in direction of the hollow key (54).

10. A terminal according to one of claims 5 to 9,
characterised in that at its end the hollow key (54) has a tip (56) connected to the shaft of the hollow key (54) by way of a predetermined breaking point (58).

11. A terminal according to one of claims 1 to 10,
characterised in that the through-bolt (70) has an application part (76) at one end which is joined to its shaft (71) by way of a torque limiting device.

12. A terminal according to claim 11, characterised in that the application part (76) has an external hexagon head which is joined to the shaft (71) by way of a predetermined breaking point (74).

13. A terminal according to claim 11, characterised in that the application part (76) has an internal hexagonal recess which is expanded when a predetermined maximum torque is exceeded.

14. A terminal according to one of claims 11 to 13, characterised in that the application part (76) is made of electrically insulating material or is covered therewith.

15. A terminal according to one of claims 1 to 14,
characterised in that below the predetermined breaking point (74) the through-bolt (70) has a head part (75), possibly with an external hexagon, which forms an abutment for a spring (78) between the housing part (12) and the through-bolt (70).

16. A terminal according to one of claims 1 to 15,
characterised in that each pair of terminal parts has a movable thrust piece (30, 32) with two branch contacts (24) respectively, which, when the through-bolt (70) is tightened, may be moved simultaneously in the longitudinal direction thereof towards an abutment formed by the main contacts (20), so as to clamp branch conductors (88) between main contacts (20) and branch contacts (24).

17. A terminal according to one of claims 1 to 16,
characterised in that the branch contacts (24) and the main contacts (20) are shaped pieces.

18. A terminal according to one of claims 1 to 17,
characterised in that the mutually opposite sides of the branch contacts (24) and main contacts (20) have concave surfaces which are complementarily shaped in cross-section for fixing branch conductors (88) in position.

19. A terminal according to one of claims 1 to 18,
characterised in that between them the main contacts (20) and the branch contacts (24) form continuous channels (23), extending in the longitudinal direction of the cable, which are provided with removable, transversely-extending partitions.

20. A terminal according to one of claims 1 to 19,
characterised in that the main contacts (20) and/or the branch contacts (24) are provided with teeth (25) on their mutually opposite sides with respect to a branch conductor (88), for penetrating insulations on branch conductors (88).

21. A terminal according to one of claims 1 to 20,
characterised in that at least one component of the main contact (20) and the branch contact (24) has a concave profile, more particularly a circular or elliptical profile, in cross-section on the mutually facing sides thereof.

22. A terminal according to one of claims 16 to 21,
characterised in that the thrust piece (30, 32) is T-shaped in cross-section and has flexible bars extending transversely to the through-bolt (70) which exert a resilient bearing pressure on the branch contacts (24).

23. A terminal according to one of claims 16 to 22,
characterised in that one thrust piece (32) has a through-opening for the through-bolt (70) and also an internal thread (44) which is in threaded engagement with the external thread (40) of a threaded bush (36) operable by the through-bolt (70).

24. A terminal according to claim 23, characterised in that at least the threaded bush (36) in the lower housing half (14) is mounted in a sleeve (50) in the housing half (14).

25. A terminal according to one of claims 1 to 24,
characterised in that one thrust piece (30) has a through-opening (31) for the through-bolt (70) and a guide cylinder (33) with a larger diameter for a threaded bush (34), the external thread (38) of which is in threaded engagement with one housing half (12), and is operable by the through-bolt (70).

26. A terminal according to one of claims 1 to 25,
characterised in that a housing half (12, 14) forms a thrust piece and bears branch contacts (24) set into it, in that a bush (102, 112) penetrates a through-bore (108, 118) in the housing half (12, 14) and bears main contacts (20) at one end, and in that at the other end the bush (102, 112) has an external thread (106, 116) on which is fitted a nut (100) or a component (114) which may be operated by the through-bolt (70) and which acts on the respective housing half (12, 14) in the direction of the main contacts (20).

27. A terminal according to claim 26, characterised in that one nut is formed by a bush (112) which has an internal thread (44) in engagement with the external thread (72) of the through-bolt (70).

28. A terminal according to one of claims 1 to 27,
characterised in that a housing half (12, 14) forms the mounting for main contacts (20) which in cross-section are in the shape of an elongated hole (124) with an opening (126) on the interior side facing towards the through-bolt (70), in that a thrust piece (30, 32) provided at its ends with branch contacts (24) engages through the openings (126) of the main contacts (20), and in that a threaded bush (34, 36) operable by the through-bolt (70) and having an external thread (38, 40) may be screwed into one housing half (12, 14), advancing the thrust piece (30, 32).

29. A terminal according to one of claims 1 to 28,
characterised in that the thrust piece (30, 32) is itself in one piece with the branch contacts (24) and is electrically insulated (128) from the parts of the terminal leading to the exterior.

30. A terminal according to one of claims 1 to 29,
characterised in that main contacts (20) are in the shape of C-shaped hooks in cross-section which have a depression (130) for holding branch conductors (88) in a manner which is self-adjusting, and in that the branch contacts (24) located opposite have contact regions (132) which are narrower in cross-section than the depressions (130).

31. A terminal according to one of claims 1 to 30,
characterised in that the main contacts (20) and the branch contacts (24) have regions which are angular in cross-section with contours in a circular segment shape and can be inserted into one another, continuously reducing the intervening space which they define.

32. A terminal according to one of claims 1 to 31,
characterised in that the main contacts (20) and the branch contacts (24) are spaced apart transversely to the insertion direction of the through-bolt (70) and, optionally, move in opposite directions.

33. A terminal according to one of claims 1 to 32,
characterised in that a rotatable threaded bush (142, 152) is provided which has a through-bore for the through-bolt (70) and an external thread (146, 156) with which a thrust piece (148, 158) is in threaded engagement, and in that the threaded bush (142, 152) is operable by the through-bolt (70), with the result that the thrust piece (148, 158) is movable relative to the threaded bush (142, 152) towards the main contacts (20).

34. A terminal according to claim 33, characterised in that the threaded bush (142, 152) has an annular flange (144, 154) which forms a plane or spherical stop or a support and with which the through-bolt (70) may be brought into operating engagement.

35. A terminal according to one of claims 1 to 34,
characterised in that the thread (72) of the through-bolt (70) and the associated receiving thread have a smaller diameter than the remaining components which serve to clamp conductors and through which the through-bolt (70) passes.

## Revendications

1. Borne de branchement à phases multiples pour un câble comprenant plusieurs conducteurs de phases (84) isolés et s'étendant dans la direction longitudinale du câble,
- avec un corps de borne partitionné agrippant la périphérie du câble, parties qui sont susceptibles d'être serrées ensemble et dans lequel sont agencés des contacts principaux (20) isolés les uns des autres dans des cavités correspondantes et munis de dents (22) pour traverser l'isolation des conducteurs de phases (84), et
- des pièces de borne installées dans le corps de borne qui sont agencées par rapport aux contacts principaux (20) et qui servent à la connexion à des conducteurs secondaires (88),
borne dans laquelle sont prévues dans des première et seconde moitiés de boîtier (12,14) des première et seconde paires de pièces de borne pour des groupes de conducteurs de phases (84) et de conducteurs secondaires (88),
caractérisée en ce que
- il n'est prévu qu'une unique vis traversante (70) en tant qu'organe de commande qui traverse les pièces de borne et qui peut être vissée à partir d'une moitié de boîtier (12) dans l'autre moitié de boîtier (14),
- et en ce qu'il est prévu, entre la vis traversante (70) et les pièces de borne, des doigts d'entraînement (46,48) de résistance au couple de rotation maximale prédéterminée, ces doigts constituant simultanément des butées à surmonter effectivement dans la direction d'avance de la vis traversante (70),
de telle sorte que, lors de l'installation de la vis traversante (70), la paire de pièces de borne soit tirée l'une en direction de l'autre, les mettant en contact avec les conducteurs secondaires (88) et que seulement après, lors d'une avance supplémentaire de la vis traversante (70), les moitiés de boîtier (12,14) soient fermement tirées l'une contre l'autre les mettant en contact avec les conducteurs de phases (84).

2. Borne selon la revendication 1, caractérisée en ce que les doigts d'entraînement sont constitués d'une paire de pièces de doigts d'entraînement complémentaires liées par la forme ou par la force dans laquelle la liaison est rompue lorsque la résistance au couple de rotation maximum prédéterminé est dépassée.

3. Borne selon la revendication 1 ou 2, caractérisée en ce que les doigts d'entraînement sont agencés dans différentes rainures, l'une derrière l'autre, tel que vu dans le sens longitudinal de la vis traversante (70),
et en ce que lorsqu'elle est actionnée en une première position, la vis traversante (70) tire la première paire de pièces de borne jusqu'à ce que le premier doigt d'entraînement correspondant (46) se rompe, puis, dans une seconde position plus profonde, tire une seconde paire de pièces de borne jusqu'à ce que le second doigt d'entraînement correspondant (48) se rompe, et seulement après, dans une troisième position, vient en engagement dans le filetage de la seconde moitié de boîtier (14) et tire les moitiés de boîtier (12,14) l'une contre l'autre.

4. Borne selon l'une des revendications 1 à 3, caractérisée en ce que les pièces de borne présentent un manchon fileté (34,36) ou un écrou engagé sur la vis traversante (70) dans lesquels l'une des pièces de construction, soit le manchon fileté ou l'écrou d'une part et la vis traversante d'autre part, présente une tige susceptible de se rompre (46,48), l'autre pièce de construction présentant un logement complémentaire.

5. Borne selon l'une des revendications 1 à 4, caractérisée en ce qu'une clavette creuse isolante (54) peut être mise en place entre les paires de conducteurs de phases (84) agencées l'une au dessus de l'autre, et en ce que cette clavette présente un espace interne cylindrique (62) en tant que guide pour la vis traversante (70), et est susceptible de recevoir une clavette transversale isolante (66) pénétrant transversalement par rapport à cette clavette creuse (54).

6. Borne selon la revendication 5, caractérisée en ce que la clavette transversale (66) se présente sous la forme d'une fourche et peut être installée dans des ouvertures latérales (50) de la clavette creuse (54).

7. Borne selon la revendication 5, caractérisée en ce que la clavette transversale (66) se présente sous la forme d'une plaque avec un orifice transversal, peut être enfichée perpendiculairement à la clavette creuse (54) dans une ouverture de cette clavette creuse (54) de telle sorte que l'orifice transversal et l'espace interne cylindrique (62) soient en correspondance l'un par rapport à l'autre.

8. Borne selon l'une des revendications 5 à 7, caractérisée en ce que la clavette creuse (54) reçoit deux clavettes transversales opposées.

9. Borne selon l'une des revendications 5 à 8, caractérisée en ce que la clavette creuse (54) présente un contour externe en forme de fuselage, se rétrécissant à la fois dans la direction longitudinale des câbles et dans la direction d'insertion de cette clavette creuse (54).

10. Borne selon l'une des revendications 5 à 9, caractérisée en ce que la clavette creuse (54) présente en son extrémité une pointe (56) reliée avec le corps cylindrique de la clavette creuse (54) par un pont de rupture prédéterminé (58).

11. Borne selon l'une des revendications 1 à 10, caractérisée en ce que la vis traversante (70) présente en l'une de ses extrémités une partie de préhension (76) reliée à sa tige (71) au travers d'un dispositif de limitation de couple de rotation.

12. Borne selon la revendication 11, caractérisée en ce que la partie de préhension (76) présente une tête externe à six pans qui est reliée à la tige (71) par un pont de rupture prédéterminé (74).

13. Borne selon la revendication 11, caractérisée en ce que la partie de préhension (76) présente un orifice interne à six pans qui s'élargit lors du dépassement d'un couple de rotation maximum prédéterminé.

14. Borne selon l'une des revendications 11 à 13, caractérisée en ce que la partie de préhension (76) est constituée ou revêtue d'un matériau isolant électrique.

15. Borne selon l'une des revendications 1 à 14, caractérisée en ce que la vis traversante (70) présente sous le pont de rupture prédéterminé (74) une partie de tête (75) également à six pans extérieurs et constituant un appui pour un ressort (78) agencé entre la partie de boîtier (12) et la vis traversante (70).

16. Borne selon l'une des revendications 1 à 15, caractérisée en ce que chaque paire de pièces de borne présente une pièce mobile d'appui (30,32) avec chacune deux contacts secondaires (24) qui, lors de l'installation de la vis traversante (70), sont simultanément mobiles dans la direction longitudinale de la vis en direction de contre-appui formé en vis-à-vis dans les contacts principaux (20) pour serrer les conducteurs secondaires (88) entre les contacts principaux (20) et les contacts secondaires (24).

17. Borne selon l'une des revendications 1 à 16, caractérisée en ce que les contacts secondaires (24) et contacts principaux (20) sont réalisés par des pièces profilées.

18. Borne selon l'une des revendications 1 à 17, caractérisée en ce que les faces situées en vis-à-vis des contacts secondaires (24) et contacts principaux (20) présentent, vues en coupe transversale, des faces complémentaires de forme concave de maintien ferme des conducteurs secondaires (88).

19. Borne selon l'une des revendications 1 à 18, caractérisée en ce que les contacts principaux (20) et secondaires (24) forment entre eux des canaux traversants s'étendant dans la direction longitudinale des câbles, ces canaux (23) étant composés de parois séparées pouvant être éloignées transversalement.

20. Borne selon l'une des revendications 1 à 19, caractérisée en ce que les contacts principaux (20) et/ou secondaires (24) sont munis en leurs faces situées en vis-à-vis d'un conducteur secondaire (88) avec des dents (25) pour pénétrer dans l'isolation des conducteurs secondaires (88).

21. Borne selon l'une des revendications 1 à 20, caractérisée en ce qu'au moins une partie constructive des contacts principaux (20) et secondaires (24) présente en leurs faces opposées en vis-à-vis un profil concave vu en coupe transversale, plus particulièrement un profil en portion circulaire ou en portion elliptique.

22. Borne selon l'une des revendications 16 à 21, caractérisée en ce que la pièce d'appui (30,32) présente, vue en coupe transversale, une forme en T et présente une collerette flexible s'étendant perpendiculairement par rapport à la vis traversante (70), collerette appliquant une pression d'appui élastique sur les contacts secondaires (24).

23. Borne selon l'une des revendications 16 à 22, caractérisée en ce qu'une pièce d'appui (32) présente une ouverture traversante pour la vis traversante (70) ainsi qu'un filetage interne (44) susceptible de venir en engagement avec le filetage externe (40) d'un manchon fileté (36) engagé par la vis traversante (70).

24. Borne selon la revendication 23, caractérisée en ce qu'au moins le manchon fileté (36) de la moitié de boîtier inférieure (14) est installé dans une douille (50) de la seconde moitié de boîtier (14).

25. Borne selon l'une des revendications 1 à 24, caractérisée en ce qu'une pièce d'appui (30) présente une ouverture traversante (31) pour la vis traversante (70) ainsi qu'un cylindre de guidage (33) de plus grand diamètre pour un manchon fileté (34) dont le filetage externe (38) est engagé dans le filetage de la moitié de boîtier (12), manchon pouvant être actionné par la vis traversante (70).

26. Borne selon l'une des revendications 1 à 25, caractérisée en ce que l'une des moitiés de boîtier (12,14) constitue une pièce d'appui et porte des contacts secondaires encastrés (24),
en ce qu'un manchon (102,112) est installé dans un orifice traversant (108,118) des moitiés de boîtier (12,14) et porte en l'une de ses extrémités des contacts principaux (20), et
en ce que le manchon (102,112) présente en son autre extrémité un filetage externe (106,116) sur lequel est engagé un écrou (100), respectivement une partie constructive (114), susceptible d'être actionnée par la vis traversante (70) et qui appuie chacune des moitiés de boîtier (12,14) en direction des contacts principaux (20).

27. Borne selon la revendication 26, caractérisée en ce que l'un des écrous est constitué par un manchon (112) qui présente un filetage interne (44) en prise avec le filetage externe (72) de la vis traversante (70).

28. Borne selon l'une des revendications 1 à 27, caractérisée en ce qu'une moitié de boîtier (12,14) supporte des contacts principaux (20), qui ont en coupe transversale la forme d'un orifice longitudinal (124) avec une traverse (126) du côté interne orienté vers la vis traversante (70),
en ce qu'une pièce d'appui (30,32) munie de contacts secondaires (24) en l'une de ses extrémités est engagée au travers de la traverse (126) des contacts principaux (20),
et en ce qu'un manchon fileté (34,36) pouvant être actionné par la vis traversante (70) peut être vissé par son filetage externe (38,40) dans la moitié de boîtier (12,14) en avançant la pièce d'appui (30,32).

29. Borne selon l'une des revendications 1 à 28, caractérisée en ce que la pièce d'appui (30,32) est elle-même formée d'un seul tenant avec ses contacts secondaires (24) et est électriquement isolée (128) par rapport aux pièces de la borne dirigée vers l'extérieur.

30. Borne selon l'une des revendications 1 à 29, caractérisée en ce que les contacts principaux (20) ont une forme transversale en crochet ayant la forme d'un C, avec un siège (130) de réception autocentré des conducteurs secondaires (88), et en ce que les contacts secondaires (24) en vis-à-vis présentent des zones de contact (132) qui sont en coupe transversale plus petites que les sièges (130).

31. Borne selon l'une des revendications 1 à 30, caractérisée en ce que les contacts principaux (20) et secondaires (24) présentent en coupe transversale des zones de forme angulaire avec des contours ayant la forme de segments de cercle, et sont déplaçables les uns par rapport aux autres, réduisant de manière continue l'espace intermédiaire délimité entre eux.

32. Borne selon l'une des revendications 1 à 31, caractérisée en ce que les contacts principaux (20) et secondaires (24) sont à distance les uns par rapport aux autres dans le sens transversal par rapport à la direction d'avance de la vis traversante (70), et se guident mutuellement les uns en direction des autres.

33. Borne selon l'une des revendications 1 à 32, caractérisée en ce qu'il est prévu un manchon fileté (142,152) mobile en rotation qui présente un orifice traversant pour la vis traversante (70) ainsi qu'un filetage externe (146,156) avec lequel une pièce d'appui (148,158) est engagée par des filets, et en ce que ce manchon fileté (142,152) peut être actionné par la vis traversante (70) de telle sorte que la pièce d'appui (148,158) soit mobile par rapport au manchon fileté (142,152) en direction des contacts principaux (20).

34. Borne selon la revendication 33, caractérisée en ce que le manchon fileté (142,152) présente une collerette annulaire (144,154) formant un appui plan ou sphérique, respectivement une butée, et contre laquelle la vis traversante (70) peut être amenée en contact d'actionnement.

35. Borne selon l'une des revendications 1 à 34, caractérisée en ce que le filetage (72) de la vis traversante (70) et le filetage correspondant de l'ouverture présentent un diamètre transversal plus petit que celui des parties constructives restantes servant au maintien ferme de conducteurs au travers desquels la vis traversante (70) passe.
